# EUROPÄISCHE PATENTSCHRIFT

(11) **EP 2 038 158 B1**
(45) Veröffentlichungstag und Bekanntmachung des Hinweises auf die Patenterteilung: **02.06.2010**
(21) Anmeldenummer: 06775689.0
(22) Anmeldetag: 06.07.2006
(51) Int. Cl.: B61L 25/02

(54) **VORRICHTUNG ZUM ORTEN EINES AN EINEN FAHRWEG GEBUNDENEN FAHRZEUGS**
DEVICE FOR LOCATING A VEHICLE ON A ROADWAY
DISPOSITIF DE LOCALISATION D'UN VÉHICULE ASSOCIÉ À UNE VOIE

(43) Veröffentlichungstag der Anmeldung: 25.03.2009
(73) Patentinhaber: SIEMENS AKTIENGESELLSCHAFT, 80333 München (DE)
(72) Erfinder: ROST, Jens, 68549 Ilvesheim (DE); SCHMID, Robert, 91077 Neunkirchen am Brand (DE)
(86) Internationale Anmeldenummer: PCT/DE2006/001189
(87) Internationale Veröffentlichungsnummer: WO 2008/003272

(56) Entgegenhaltungen:
- WO-A-84/03264
- WO-A-2004/103792
- DE-A1- 3 200 811
- FR-A1- 2 673 901
- GB-A- 1 595 311

## Beschreibung

Die Erfindung betrifft eine Vorrichtung zum Orten eines an einen Fahrweg gebundenen Fahrzeugs mit Referenzmarken, die am Fahrweg angebracht sind, und mit im Fahrzeug angeordneten Abtastmitteln, die beim Passieren einer Referenzmarke wenigstens ein Ausgangssignal erzeugen.

Eine solche Vorrichtung ist aus dem Stand der Technik bereits bekannt. So weisen spurgebundene Fahrzeuge Ortungssysteme zur Ermittlung der Fahrzeugposition sowohl für die Antriebsregelung als auch für die Leittechnik auf. Ein Ortungssystem eines schienengeführten Fahrzeuges umfasst beispielsweise eine im Gleisbereich verlegte Balise als Referenzmarke, wobei die Balise durch im Zug angeordnete Abtastmittel induktiv abgetastet wird, so dass die Abtastmittel ein ortsabhängiges Ausgangssignal erzeugen.

Die GB 1 595 311 offenbart eine Vorrichtung zum Orten eines an einem Fahrweg gebundenen Fahrzeugs mit Referenzmarken, die an dem Fahrweg angebracht sind und mit mehreren hintereinander im Fahrzeug angeordneten Abtastmitteln, die beim Passieren einer Referenzmarke wenigstens ein Ausgangssignal erzeugen. Der Abstand der Referenzmarken ist jedoch weit größer als der Abstand der Abtastmittel.

Die DE 32 00 811 beschreibt eine Vorrichtung zum Bestimmen des Ortes eines Schienenfahrzeugs mit fahrzeugseitig angeordneten Markierungen mit einem Abstand k zueinander und Abtastmitteln, die ebenfalls voneinander beabstandet sind, wobei der Abstand der Abstandsmittel voneinander größer ist als der Abstand der fahrzeugseitigen Markierungen.

Ein solches Ortungssystem ist zwar für die Betriebsleittechnik, nicht jedoch zur Antriebsregelung beispielsweise eines Magnetschwebefahrzeugs geeignet, da zur Regelung des Antriebs die Ortsinformation ständig und in Echtzeit vorliegen muss.

Aus diesem Grunde wurde beispielsweise im Zusammenhang mit einer Magnetschwebebahn bereits vorgeschlagen, die Nuten eines Blechpaketes des Fahrweges induktiv abzutasten und neben ortsabhängig eingebauten Referenzmarken als Ortungssignal zu verwenden.

Aufgabe der Erfindung ist es, eine Vorrichtung der eingangs genannten Art bereitzustellen, die eine zuverlässige Ortsinformation bereitstellt und kostengünstig ist.

Die Erfindung löst diese Aufgabe durch die Merkmale des Anspruches 1.

Erfindungsgemäß sind die Abtastmittel so dimensioniert, dass diese ständig zum Ablesen der Referenzmarken eingerichtet sind. Die Abtastmittel sind genauso lang oder länger als der Abstand zweier Referenzmarken. Es kommt somit im Rahmen der Erfindung zu einer ständigen Ortsinformation selbst bei langsamen Fahrten oder bei Stillstand des Fahrzeugs. Um die Auflösung der Abtastmittel zu erhöhen, sind diese aus Einzelsensoren zusammengesetzt, wobei die Einzelsensoren einzeln ausgelesen oder miteinander auf zweckmäßige Weise verschaltet sind, so dass die aus den Einzelsensoren zusammengesetzten Abtastmittel ein einziges Summensignal erzeugen. Zum Auslesen dient beispielsweise eine Steuereinrichtung, die das oder die Ausgangssignale mittels einer Abtasteinheit unter Gewinnung von Abtastwerten abtastet und die Abtastwerte mittels Analog/Digital-Wandler oder Gewinnung von digitalen Ausgangssignalwerten digitalisiert. Die digitalisierten Ausgangswerte sind anschließend weiteren Auswerteschritten unterworfen, wie im Folgenden noch genauer ausgeführt werden wird.

Vorteilhafterweise ist die Abtastmittellänge ein Vielfaches des Referenzmarkenabstandes. Aufgrund dieser erfindungsgemäßen Weiterentwicklung vereinfacht sich die dem Ablesen der Referenzmarken nachgeschaltete Auswertung der Ergebnisse.

Vorteilhafterweise sind die Einzelsensoren in wenigstens einer Sensorreihe hintereinander angeordnet, die sich in Fahrtrichtung erstreckt. Durch die stabförmige Ausgestaltung der Abtastmittel und die Ausrichtung der Längsachse dieses Stabes in Fahrtrichtung ist ein besonders kostengünstiges Abtastmittel bereitgestellt, da auf diese Weise bei gegebener Länge des Abtastmittels der größtmögliche Abstand der Referenzmarken ermöglicht ist.

Vorteilhafterweise erzeugen neben- oder hintereinander angeordnete Einzelsensoren beim Überfahren einer Referenzmarke Ausgangssignale mit unterschiedlichem Vorzeichen. So weisen die Einzelsensoren beispielsweise im Falle einer induktiven Abtastung einen unterschiedlichen Wicklungssinn auf. Unterschiedliche Vorzeichen lassen sich jedoch auch bei anderen Messprinzipien realisieren. Erfindungsgemäß können alle zur berührungslosen Erfassung der Referenzmarken geeigneten Messprinzipien eingesetzt werden. Nur beispielhaft sei induktive Messungen, Wirbelstromeffekte, transformatorische, magnetische und elektromagnetische Kopplungen genannt. Beim Überfahren einer Referenzmarke wird gemäß dieser vorteilhaften Weiterentwicklung der Erfindung daher ein periodisches Ausgangssignal der Abtastmittel erzeugt, wobei durch einfaches Zählen der Maxima und Minima des periodischen Ausgangssignals eine Ortsinformation erhältlich ist. Das periodische Ausgangssignal der Abtastmittel weist eine Wellenlänge auf, die doppelt so groß ist wie die Bemessung der gerade überfahrenen Referenzmarke. Hierbei ist es selbstverständlich zweckmäßig, wenn alle Referenzmarken gleich ausgestaltet und bemessen sind.

Gemäß einer diesbezüglichen Weiterentwicklung sind die Einzelsensoren in zwei nebeneinander liegenden Sensorreihen angeordnet, die sich in Fahrtrichtung erstrecken, wobei die Sensorreihen in Fahrtrichtung um einen Versatz zueinander versetzt sind und der Versatz gleich der Hälfte der Referenzmarkenbemessung in Fahrtrichtung ist. Hierbei wird das Summensignal jeder Sensorreihe einzeln ausgelesen und einer Steuerungseinrichtung oder einer Auswerteeinrichtung zugeführt. Auf diese Weise werden zwei periodische Ausgangssignale erhalten, die zueinander um 90° phasenverschoben sind. Mit anderen Worten erhält man beispielsweise ein sinusähnliches Ausgangssignal sowie ein kosinusähnliches Ausgangssignal. Mit diesen Informationen lässt es sich beispielsweise unter Verwendung der ArcusTangens2-Funktion der Winkel berechnen, aus dem sich eine genaue Ortsinformation des Fahrzeuges ableiten lässt. Darüber hinaus ist es auf einfache Art möglich, die Fahrtrichtung zu bestimmen. Selbstverständlich lässt sich auch die Anzahl der gemessenen Referenzmarken oder die Anzahl der überfahrenen Perioden auf einfache Weise herleiten. Auf diese Weise sind für das Antriebssystem sämtliche für die Regelung notwendigen Messwerte in Echtzeit bereitgestellt. Die Sensorreihen sind beispielsweise in einer parallel zum Fahrweg ausgerichteten Ebene nebeneinander angeordnet. Die Sensorreihen können jedoch auch bezüglich des Fahrwegs übereinander angeordnet sein, wobei jedoch die Anforderungen an die Auswerteelektronik erhöht sind.

Bei der abweichenden Ausgestaltung der Erfindung erzeugen nebeneinander angeordnete Einzelsensoren beim Überfahren einer Referenzmarke Ausgangssignale mit gleichem Vorzeichen und von jedem Einzelsensor ist ein Einzelsensorsignal erfassbar. Gemäß dieser vorteilhaften Weiterentwicklung wird von der Auswerteeinheit zu unterschiedlichen Zeitpunkten ein nahezu identisches Ausgangssignal übermittelt, das jedoch von unterschiedlichen Einzelsensoren stammt. Die Auswerteeinheit verfügt über Informationsdaten. Anhand der Informationsdaten ist ermittelbar zu welchem Zeitpunkt das Ausgangssignal aufgenommen und von welchem oder welchen Einzelsensoren das Ausgangssignal stammt. Die Berechnung der Geschwindigkeit beruht dann auf einer Korrelation. Die Auswerteeinrichtung versucht die zu unterschiedlichen Zeitpunkten aufgenommenen Ausgangssignale der Einzelsensoren zunächst miteinander zur Deckung zu bringen. Dies gelingt im Rahmen der Messgenauigkeit der Einzelsensoren. Aufgrund des bekannten Abstandes der Einzelsensoren, die das jeweilige Ausgangssignal erzeugten, und auf Grundlage der Zeitdifferenz zwischen den Zeitpunkten der Auslesung der Ausgangssignale bestimmt die Auswerteeinrichtung die Geschwindigkeit und übermittelt diese Geschwindigkeit beispielsweise einer Antriebsregelung, die der Auswerteeinrichtung übergeordnet ist.

Gemäß einer vorteilhaften Weiterentwicklung sind die Referenzmarken elektrisch leitfähige Schwellen. Diese sind beispielsweise im Fahrweg angeordnet. So kann es sich beispielsweise um Schienenschwellen handeln. Abweichend hiervon sind die Schwellen im Fahrweg eines Magnetschwebefahrzeuges verlegt. Wie bereits ausgeführt wurde, kann das berührungslose Abtasten der Referenzmarken durch die Abtastmittel auf Grundlage beliebiger Messprinzipien erfolgen. Im Rahmen der Erfindung erfolgt jedoch das Abtasten berührungslos. Gemäß einer bevorzugten Ausgestaltung erfassen die Einzelsensoren die Lage der Referenzmarken aufgrund von Wirbelstromeffekten. Mit anderen Worten arbeiten die Einzelsensoren auf Wirbelstrombasis.

Vorteilhafterweise ist der Referenzmarkenabstand größer als ein Meter. Insbesondere ist es vorteilhaft, wenn der Referenzmarkenabstand zwei Meter ist. Auf diese Weise ist auf der einen Seite eine zu große Dimensionierung der Abtastmittel vermieden. Auf der anderen Seite bleibt die Anzahl der Referenzmarken, die im Fahrweg verlegen sind, begrenzt.

Weitere zweckmäßige Ausgestaltungen und Vorteile der Erfindung sind Gegenstand der nachfolgenden Beschreibung von Ausführungsbeispielen der Erfindung unter Bezug auf die Figuren der Zeichnung, wobei gleiche Bezugszeichen auf gleich wirkende Bauteile verweisen und wobei
- Figur 1: eine Vorrichtung zum Hinzuführen zur Erfin- dung,
- Figur 2: ein Ausführungsbeispiel der Erfindung,
- Figur 3: ein weiteres Ausführungsbeispiel der Erfin- dung,
- Figur 4: ein abweichendes Ausführungsbeispiel gemäß dem Stand der Technik und
- Figur 5: ein von den Ausführungsbeispielen gemäß Figur 2 beziehungsweise 3 abweichendes Ausführungs- beispiel der Erfindung zeigen.

Figur 1 zeigt eine Vorrichtung 1, welche die Erfindung besser verständlich machen soll. Die als Stand der Technik bezeichnete Vorrichtung 1 weist ein Abtastmittel 2 auf, das aus zwei Einzelsensoren 3 zusammengesetzt ist, wobei die Einzelsensoren 3 ein Ausgangssignal mit entgegengesetztem Vorzeichen erzeugen, wie in der darunter liegenden Darstellung verdeutlicht ist, in der auf der Ordinate 4 das Ausgangssignal des Abtastmittels 2 in Abhängigkeit des Weges dargestellt ist, der auf der Abszisse 5 abgetragen ist. Dabei wird das Abtastmittel 2 in Richtung des eingezeigten Pfeils 6 über eine Referenzmarke 7 hinweg bewegt. Ein entsprechendes Signal ergibt sich beim Überfahren der nachfolgenden Referenzmarke 8.

Figur 2 zeigt eine erfindungsgemäße Vorrichtung 9. Die erfindungsgemäße Vorrichtung 9 umfasst wieder eine Reihenfolge von aufeinander folgenden Referenzmarken 7 und 8. Im Gegensatz zur Vorrichtung 1 gemäß Figur 1 besteht das Abtastmittel 2 jedoch aus einer Vielzahl von Einzelsensoren 3 und weist eine Länge auf, die größer ist als der Abstand zwischen den Referenzmarken 7 und 8. Auf diese Weise ist gewährleistet, dass das Abtastmittel 2 erfindungsgemäß ein ständiges Signal erzeugt, das von einer Antriebsregelung zur Regelung des Antriebs eines spurgebundenen Fahrzeuges verwendet werden kann. Das Ausgangssignal des Abtastmittels 2 gemäß Figur 2 ergibt sich aufgrund einer entsprechenden Verschaltung der Einzelsensoren als Summensignal 10 der Einzelsignale 11 jedes Einzelsensors 3, wobei die Einzelsignale 11 in dem oberen Diagramm nebeneinander und in dem unteren Diagramm der Figur 2 das Summensignal 10 gezeigt sind. Es ist erkennbar, dass das Summensignal 10 einen periodischen Verlauf aufweist, wobei die Wellenlänge des Summensignals 10 der doppelten Länge der jeweiligen Referenzmarke 7 beziehungsweise 8 in Fahrtrichtung entspricht. Die Länge des Abtastmittels 2 ist in dem in Figur 2 gezeigten Ausführungsbeispiel gleich dem Abstand zwischen den Referenzmarken 7 und 8, also dem Referenzmarkenabstand. Auf diese Weise liegt ständig ein Summensignal 10 vor.

Das Abtastmittel 2 ist im Rahmen der Erfindung mit einer Auswerteeinheit verbunden, die das Summensignal des Abtastmittels unter Gewinnung von Abtastwerten abtastet und die Abtastwerte unter Gewinnung von digitalen Abtastwerten mittels eines Analog/Digital-Wandlers umwandelt. Durch Zählen der Maximal des periodischen Signals in einem Zeitintervall ergibt sich die Geschwindigkeit eines spurgebundenen Fahrzeuges und somit des fest mit dem spurgebundenen Fahrzeug verankerten Abtastmittels.

Figur 3 zeigt ein am meisten bevorzugtes Ausführungsbeispiel der Erfindung. Es ist erkennbar, dass das Abtastmittel 2 aus zwei Sensorreihen 12 und 13 zusammengesetzt ist, wobei sich jede Sensorreihe 12 beziehungsweise 13 in Fahrtrichtung erstreckt und wobei die Einzelsensoren 2 nebeneinander liegend und stabförmig angeordnet sind. Es ist erkennbar, dass die Sensorreihe 12 gegenüber der Sensorreihe 13 entgegen der Fahrtrichtung 6 um eine Wegstrecke, also einen Versatz, versetzt ist, wobei der Versatz gleich der Hälfte der Länge oder der geometrischen Bemessung der Referenzmarke 7 beziehungsweise 8 in Fahrtrichtung 6 ist. Daher ist das Summensignal 14 der Sensorreihe 13 um 90 Grad phasenverschoben zum Summensignal 10 der Sensorreihe 13, wie aus der Darstellung 14 der Figur 3 erkennbar ist. In der nachgeschalteten Auswerteeinrichtung ist eine Auswertung dahin möglich, dass aus der gemessenen Sinus- beziehungsweise Kosinusfunktion durch einfache trigonometrische Umrechnung beispielsweise durch Bildung des ArcustTangens2 oder unter Ausnutzung der Beziehung, dass Sinusquadrat plus Kosinusquadrat gleich 1 ist, der Winkel α bestimmt wird. Mit dem Winkel α ist eine genaue Ortsauflösung erhältlich. Ferner kann durch die Phasenverschiebung bestimmt werden, in welcher Richtung das spurgebundene Fahrzeug beziehungsweise die Abtastmittel bewegt werden.

Die Darstellung 15 der Figur 3 zeigt ein in der Antriebsregelung üblich gewordenes Winkelsignal in Abhängigkeit der Zeit, wobei die Steigung der Sägezahnkurve der Geschwindigkeit des Fahrzeuges entspricht.

Figur 4 zeigt ein weiteres Ortungssystem gemäß dem Stand der Technik. Im Gegensatz zu den vorher gezeigten Ausführungsbeispielen weist das Abtastmittel 2 hier lediglich einen Einzelsensor auf, so dass bei Überfahren der Referenzmarke 7 beziehungsweise 8 ein Ausgangssignal 11 mit positivem Vorzeichen erzeugt wird.

Figur 5 zeigt ein weiteres Ausführungsbeispiel der erfindungsgemäßen Vorrichtung, wobei ein Abtastmittel 2 mit Referenzmarken 7 und 8 zusammenwirkt. Im Gegensatz zu dem in den Figuren 2 und 3 gezeigten erfindungsgemäßen Ausführungsbeispiel weist das Abtastmittel 2 eine Vielzahl von Einzelsensoren 3 auf, die alle Ausgangssignale 16 und 17 mit dem gleichen Vorzeichen erzeugen. Dabei sind die Einzelsensoren 3 wieder in Fahrtrichtung hintereinander angeordnet, so dass ein stabförmiges Abtastmittel 2 ausgebildet ist.

In Figur 5 ist die Lage des Abtastmittels 2 zu den Referenzmarken 7 und 8 zu zwei verschiedenen Zeitpunkten t₁ und t₂ gezeigt. Dabei wird davon ausgegangen, dass sich das Abtastmittel 2 in Richtung des Pfeils 6 bewegt. Gemäß dem in Figur 5 gezeigten Ausführungsbeispiel sind die Einzelsensoren 2 nicht zur Ausbildung eines Summensignals verschaltet. Vielmehr wird das Ausgangssignal jedes Einzelsensors 3 separat durch eine figürlich in Figur 5 nicht dargestellte Auswerteeinrichtung erfasst. Die Ausgangssignale werden, wie bereits ausgeführt wurde, abgetastet und die darauf erhaltenen Abtastwerte mittels eines Analog/Digital-Wandlers in digitale Abtastwerte umgewandelt. Anschließend setzt die Auswerteeinrichtung die erhaltenen digitalen Abtastwerte wieder zusammen, so dass sich zum Zeitpunkt t₁ ein Ausgangssignal 16 ergibt, das in dem unteren Diagramm der Figur 5 figürlich dargestellt ist. In dem Diagramm ist auf der Ordinate 4 die abgetragene Intensität des Ausgangssignals 16 beziehungsweise 17 in Abhängigkeit des Ortes oder Weges dargestellt, der auf der Abszisse 5 abgetragen ist. Das Maximum des Ausgangssignals, das mit dem ersten Einzelsensor 3 von rechts gemessen worden wäre, würde daher unmittelbar auf der Achse 4 liegen.

Die Ausgangssignale 16 und 17 können auch als Abtastbild der Referenzmarken 7 und 8 aufgefasst werden. Die Auswerteeinrichtung verschiebt nun mit Hilfe einer internen Logik das Ausgangssignal 16 soweit auf der Achse 5, bis eine im Rahmen der Messgenauigkeit der Einzelsensoren 3 möglichst genaue Übereinstimmung der Ausgangssignale 16, 17 beziehungsweise der zu verschiedenen Zeitpunkten abgetasteten Bilder der Referenzmarke 7 erreicht ist. Aus der Verschiebung in Richtung der Achse 5 lässt sich nun der Weg ableiten, den das Abtastmittel 2 im Zeitintervall zwischen t₁ und t₂ zurückgelegt hat. Auf diese Weise lässt sich dann eine Geschwindigkeit ableiten, mit der das Abtastmittel und somit das Fahrzeug, an dem das Abtastmittel 2 befestigt ist, sich in Fahrtrichtung 6 fortbewegt.

## Patentansprüche

1. Vorrichtung zum Orten eines an einen Fahrweg gebundenen Fahrzeugs mit Referenzmarken (7,8), die am Fahrweg angebracht sind, und mit im Fahrzeug angeordneten Abtastmitteln (2), die beim Passieren einer Referenzmarke (7,8) wenigstens ein Ausgangssignal (10,11) erzeugen, wobei
die Abtastmittel (2) aus mehreren Einzelsensoren (3) zusammengesetzt sind und sich in Fahrtrichtung (6) mit einer Abtastmittellänge erstrecken, die gleich oder größer ist als der Referenzmarkenabstand von in Nachbarschaft zueinander angeordneten Referenzmarken (7,8), wobei das Abstastmittel mit seinen Einzelsensoren so dimensioniert ist, dass das Abtastmittel genauso lang oder länger als der Abstand zweier Referenzmarken ist,
**dadurch gekennzeichnet, dass** die Einzelsensoren miteinander auf zweckmäßige Art verschaltet sind, so dass ein einziges Summensignal erzeugt wird.

2. Vorrichtung nach Anspruch 1,
**dadurch gekennzeichnet, dass** die Abtastmittellänge ein Vielfaches des Referenzmarkenabstandes ist.

3. Vorrichtung nach einem der vorhergehenden Ansprüche,
**dadurch gekennzeichnet, dass** die Einzelsensoren (3) in wenigstens einer Sensorreihe (12,13) hintereinander angeordnet sind, die sich in Fahrtrichtung erstreckt.

4. Vorrichtung nach einem der vorhergehenden Ansprüche,
**dadurch gekennzeichnet, dass** nebeneinander angeordnete Einzelsensoren (2) beim Überfahren einer Referenzmarke (7,8) Ausgangssignale (11) mit unterschiedlichen Vorzeichen erzeugen.

5. Vorrichtung nach Anspruch 4,
**dadurch gekennzeichnet, dass** die Einzelsensoren (3) in zwei nebeneinander liegenden Sensorreihen (12,13) angeordnet sind, die sich in Fahrtrichtung (6) erstrecken, wobei die Sensorreihen (12,13) in Fahrtrichtung (6) um einen Versatz zueinander versetzt sind und der Versatz gleich der Hälfte der Referenzmarkenbemessung in Fahrtrichtung (6) ist.

6. Vorrichtung nach Anspruch 4 oder 5,
**dadurch gekennzeichnet, dass** die Einzelsensoren (3) jeder Sensorreihe (12,13) so miteinander verschaltet sind, dass ein Summensignal (16) der Abtastmittel (2) erfassbar ist.

7. Vorrichtung nach einem der Ansprüche 1 bis 3,
**dadurch gekennzeichnet, dass** nebeneinander angeordnete Einzelsensoren (3) beim Überfahren einer Referenzmarke (7,8) Ausgangssignale (11) mit gleichem Vorzeichen erzeugen und von jedem Einzelsensor (3) ein Einzelsensorsignal (11) erfassbar ist.

8. Vorrichtung nach einem der vorhergehenden Ansprüche,
**dadurch gekennzeichnet, dass** die Referenzmarken (7,8) elektrisch leitfähige Schwellen sind.

9. Vorrichtung nach einem der vorhergehenden Ansprüche,
**dadurch gekennzeichnet, dass** die Einzelsensoren (3) auf Wirbelstrombasis arbeitende Einzelsensoren sind.

10. Vorrichtung nach einem der vorhergehenden Ansprüche,
**dadurch gekennzeichnet, dass** der Referenzmarkenabstand größer als 1 m ist.

## Claims

1. Device for locating a vehicle tied to a guideway, having reference markers (7, 8) which are provided on the guideway, and having scanning means (2) which are arranged in the vehicle and which generate at least one output signal (10, 11) when they pass a reference marker (7, 8),
the scanning means (2) being composed of a plurality of individual sensors (3) and extending in the direction (6) of travel with an average scanning length which is equal to or greater than the distance between reference markers (7, 8) which are arranged in the vicinity of one another, the scanning means with its individual sensors being dimensioned in such a way that the scanning means are equally as long or longer than the distance between two reference markers, **characterized in that** the individual sensors are connected to one another in an expedient manner, so that a single sum signal is produced.

2. Device according to Claim 1,
**characterized in that** the average scanning length is a multiple of the distance between reference markers.

3. Device according to one of the preceding claims,
**characterized in that** the individual sensors (3) are arranged one behind the other in at least one row (12, 13) of sensors which extends in the direction of travel.

4. Device according to one of the preceding claims, **characterized in that** individual sensors (2) which are arranged one next to the other generate output signals (11) with different signs when they travel over a reference marker (7, 8).

5. Device according to Claim 4,
**characterized in that**
the individual sensors (3) are arranged in two rows (12, 13) of sensors which lie one next to the other and extend in the direction (6) of travel, wherein the rows (12, 13) of sensors have an offset with respect to one another in the direction (6) of travel, and the offset is equal to half the dimension of the reference marker in the direction (6) of travel.

6. Device according to Claim 4 or 5,
**characterized in that** the individual sensors (3) of each row (12, 13) of sensors are connected to one another in such a way that a sum signal (16) of the scanning means (2) can be sensed.

7. Device according to one of Claims 1 to 3,
**characterized in that** individual sensors (3) which are arranged one next to the other generate output signals (11) with the same sign when they travel over a reference marker (7, 8), and an individual sensor signal (11) can be sensed by each individual sensor (3).

8. Device according to one of the preceding claims,
**characterized in that** the reference markers (7, 8) are electrically conductive ground plates.

9. Device according to one of the preceding claims,
**characterized in that** the individual sensors (3) are individual sensors which operate on an eddy current basis.

10. Device according to one of the preceding claims,
**characterized in that** the distance between the reference markers is greater than 1 m.

## Revendications

1. Procédé de localisation d'un véhicule associé à une voie par des repères (7, 8 ) de référence, qui sont mis sur la voie, et par des moyens d'exploration qui sont montés sur le véhicule et qui produisent, lorsque l'on passe devant un repère ( 7, 8 ) de référence, au moins un signal ( 10, 11 ) de sortie, dans lequel
les moyens ( 2 ) d'exploration sont composés de plusieurs capteurs ( 3 ) individuels et s'étendent dans le sens ( 6 ) de la marche en ayant une longueur moyenne d'exploration qui est supérieure ou égale à l'intervalle entre des repères de référence ( 7, 8 ) disposés au voisinage l'un de l'autre, les moyens d'exploration avec leur capteur individuel ayant une dimension telle que les moyens d'exploration sont exactement aussi long ou plus long que l'intervalle entre deux repères de référence, **caractérisé en ce que** les capteurs individuels sont câblés d'une manière judicieuse de façon à produire un signal somme unique.

2. Dispositif suivant la revendication 1,
**caractérisé en ce que** la longueur des moyens d'analyse représente un multiple de l'intervalle entre les repères de référence.

3. Dispositif suivant l'une des revendications précédentes,
**caractérisé en ce que** les capteurs (3) individuels sont disposés les uns derrière les autres suivant au moins une rangée ( 12, 13 ) de capteurs qui s'étendent dans le sens de la marche.

4. Dispositif suivant l'une des revendications précédentes,
**caractérisé en ce que** les capteurs ( 2 ) individuels disposés côte à côte produisent, lorsque l'on passe devant un capteur ( 7, 8 ) de référence, des signaux ( 11 ) de sortie de signes différents.

5. Dispositif suivant la revendication 4,
**caractérisé en ce que** les capteurs (3) individuels sont disposés suivant deux rangées ( 12, 13 ) de capteurs côte à côte qui s'étendent dans le sens (6) de la marche, les rangées (12, 13 ) de capteurs étant décalées dans le sens ( 6 ) de la marche d'un décalage et le décalage étant égal à la moitié de la dimension des repères de référence dans le sens ( 6 ) de la marche.

6. Dispositif suivant la revendication 4 ou 5,
**caractérisé en ce que** les capteurs ( 3 ) individuels de chaque rangée ( 12, 13 ) de capteurs sont câblés entre eux de manière à pouvoir relever un signal (13) somme des moyens (2) d'analyse.

7. Dispositif suivant l'une des revendications 1 à 3,
**caractérisé en ce que** les capteurs ( 3 ) individuels disposés côte à côte produisent, lors du passage devant un repère ( 7, 8 ) de référence, des signaux ( 11 ) de sortie de même signe et un signal ( 11) de capteur individuel peut être relevé par chaque capteur ( 3) individuel.

8. Dispositif suivant l'une des revendications précédentes,
**caractérisé en ce que** les repères ( 7, 8 ) de référence sont des traverses conductrices de l'électricité.

9. Dispositif suivant l'une des revendications précédentes,
**caractérisé en ce que** les capteurs ( 3 ) individuels sont des capteurs individuels fonctionnant sur la base de courants de Foucault.

10. Dispositif suivant l'une des revendications précédentes,
**caractérisé en ce que** la distance des repères de référence est plus grande que 1 mètre.
